# FASCICULE DE BREVET EUROPEEN

(11) **EP 0 117 160 B1**
(45) Date de publication et mention de la délivrance du brevet: **09.09.1987**
(21) Numéro de dépôt: 84400025.7
(22) Date de dépôt: 06.01.1984
(51) Int. Cl.: H01H 9/16, H01H 9/18

(54) **Composant électromécanique à visualisation**
Elektromechanischer Bestandteil und Vorrichtung zum Sichtbarmachen
Electro-mechanical component and device for visualizing

(30) Priorité: 07.01.1983 FR 8300167
(43) Date de publication de la demande: 29.08.1984
(73) Titulaire: ATELIER DE MECANIQUE DE PRECISION F.M (SARL), F-77330 Ozoir La Ferriere (FR)
(72) Inventeur: Fourcaulx, Bernard, F-93340 Le Raincy (FR); Fourcaulx, Claude, F-77490 Chelles (FR)
(74) Mandataire: Barbin le Bourhis, Joel (FR)

## Description

L'invention concerne un composant électromécanique à visualisation, tel que par exemple un commutateur ou potentiomètre miniaturisé ; elle a plus particulièrement pour objet un perfectionnement du système de visualisation, permettant l'utilisation du composant dans la pénombre. sans nécessiter de moyens d'éclairage électrique.

Dans le domaine de l'électronique, la miniaturisation des composants n'à cessé de progresser au cours des dernières années. Des appareils réalisant des fonctions de plus en plus complexes et nombreuses sont proposés sous des volumes de plus en plus réduits. Ceci n'est pas sans poser parfois des problèmes quant aux composants électromécaniques de commande et de visualisation (potentiomètres, commutateurs) qui doivent être montés sur la face avant d'un tel appareil. La miniaturisation a également fait des progrès dans ce domaine, mais ne peut dépasser certaines limites. En effet, de tels composants doivent rester facilement manipulables et/ou lisibles. Pour certains appareils, il est en outre nécessaire de garantir la lisibilité des réglages affichés, lorsque la luminosité ambiante est faible, voire nulle. On connait par exemple des commutateurs miniaturisés dont l'organe de manoeuvre est essentiellement constitué d'une roue montée en rotation dans un boîtier et portant des repères (par exemple des chiffres) agencés sur un trajet circulaire passant en regard d'une fenêtre du boîtier. Une certaine portion de la roue fait saillie à l'extérieur du boîtier pour permettre la manoeuvre du composant et son réglage dans un état choisi. Un tel composant est par exemple décrit dans le document US-A-3349211. Pour de tels composants électromécaniques, l'éclairage de la roue (nécessitant une lampe à incandescence), constitue l'obstacle le plus sérieux à la miniaturisation et complique considérablement le montage sur la face avant d'un appareil électronique. D'autre part, on connaît un dispositif électromécanique utilisant un matériau luminescent dans son organe d'actionnement pour faciliter le repérage de celui-ci dans la pénombre. Un tel dispositif est par exemple décrit dans le document GB-A-1 177 347, mais ce document ne pose pas le problème de la visualisation de chiffres ou de lettres. C'est plus particulièrement l'esprit de l'invention.

Dans cet esprit, l'invention concerne donc un composant électromécanique à visualisation, du type comportant une roue montée en rotation dans un boîtier et portant des repères agencés sur un trajet circulaire passant en regard d'une fenêtre dudit boîtier, caractérisé en ce que ladite roue est en matériau transparent et qu'un corps luminescent est placé dans le boîtier en regard de la partie de ladite roue qui porte lesdits repères et au moins en face de ladite fenêtre, tout en étant séparé d'elle par ladite roue.

Ainsi, le matériau luminescent (très friable), se trouve protégé par la roue elle-même et ne risque pas d'être progressivement éliminé au cours des manipulations successives de l'organe de manoeuvre.

L'invention sera mieux comprise et d'autres avantages de celle-ci apparaîtront mieux à la lumière de la description qui va suivre d'un commutateur miniature selon l'invention, donnée uniquement à titre d'exemple et faite en référence au dessin annexé, dans lequel :
la figure 1 est une vue schématique en plan d'un commutateur conformé au principe de l'invention ;
la figure 2 est une vue de la face avant de ce commutateur ; et
la figure 3 est une vue de détail de ce même commutateur, montrant en perspective le perfectionnement.

Le commutateur miniaturisé selon l'invention se compose d'un boîtier 11, sensiblement en forme de parallélépipède rectangle, dont une petite face latérale 12 est destinée à apparaître sur la face avant d'un appareil électronique quelconque. Ce boîtier abrite une roue 13 montée en rotation autour de son axe 14 et dont la paroi latérale cylindrique 13a porte des repères, comme par exemple des chiffres. La roue 13 est en matière plastique isolante et porte une pièce de contact 15 qui coopère avec un circuit imprimé 16, sur lequel sont définis des éléments de circuit, pour réaliser unè fonction de commutation voulue. Le circuit imprimé 16 constitue l'une des grandes faces du boîtier 11. La paroi cylindrique 13a de la roue affleure à l'extérieur de la face avant 12, grâce à une ouverture 17 pratiquée dans celle-ci. La manoeuvre de la roue est d'autre part facilitée par la présence de saillies radiales 18 venues de matière avec la roue. La fenêtre 17 a une découpe spéciale pour permettre le passage des saillies 18. Ces dernières coopèrent, à l'intérieur du boîtier, avec un ressort à lame 19 pour définir un certain nombre de positions prédéterminées du commutateur.

Selon l'invention, la roue 13 est en matériau transparent et un corps luminescent 20 est placé dans le boîtier 11, en regard de la partie de ladite roue qui porte lesdits repères, c'est-à-dire dans l'exemple représenté, en regard de la face interne de la paroi 13a. Selon l'exemple représenté, il s'agit d'une pastille fixe placée en regard de la fenêtre 17, mais on pourrait aussi imaginer un revêtement luminescent de toute la face interne de la paroi 13a. Selon un mode de réalisation actuellement préféré, le corps luminescent 20 consiste essentiellement en une composition friable à base de tritium, logée dans un barreau de verre creux 21, lui-même encastré dans un support en matière plastique 22. Le support 22 comporte un socle 23, il est engagé dans une découpe rectangulaire de la paroi de fond du boîtier 11 et collé à cette paroi. Le support 22 est de préférence de couleur blanche, pour améliorer l'efficacité du corps luminescent 20.

En particulier, on a représenté et décrit un commutateur miniature équipé du perfectionnement de l'invention, mais il est bien évident que ce même perfectionnement peut équiper d'autres composants électromécaniques, comme notamment des potentiomètres miniaturisés.

## Revendications

1. Composant électromécanique à visualisation, du type comportant une roue (13) montée en rotation dans un boîtier (11 ) et portant des repères agencés sur un trajet circulaire passant en regard d'une fenêtre (17) dudit boîtier, caractérisé en ce que ladite roue est en matériau transparent et qu'un corps luminescent (20) est placé dans le boîtier en regard de la partie de ladite roue qui porte lesdits repères et au moins en face de ladite fenêtre, tout en étant séparé d'elle par ladite roue.

2. Composant électromécanique selon la revendication 1, caractérisé en ce que ledit corps luminescent a la forme d'une pastille fixe (20) placée en regard de ladite fenêtre (17).

3. Composant électromécanique selon la revendication 1, caractérisé en ce que ledit corps luminescent consiste en revêtement d'une partie interne de ladite roue.

4. Composant électromécanique selon la revendication 2, caractérisé en ce que ladite pastille est logée dans un support (22), de préférence de couleur blanche.

5. Composant électromécanique selon la revendication 4, caractérisé en ce que ledit corps luminescent est logé dans un barreau de verre creux (21), lui-même encastré dans ledit support (22).

6. Composant électromécanique selon l'une des revendications précédentes, caractérisé en ce que ledit corps luminescent contient du tritium.

## Claims

1. Electromechanical component with a display, of the type comprising a wheel (13) mounted for rotation in a case (11) and having marks arranged along a circular path passing opposite a window (17) of said case, characterized in that said wheel is made from a transparent material and that a phosphorescent substance (20) is placed in the case opposite the part of said wheel which carries said marks and at least fixing said window, while being separated therefrom by said wheel.

2. Electromechanical component according to claim 1, characterized in that said phosphorescent substance is in the form of a small fixed disk (20) placed opposite said window (17).

3. Electromechanical component according to claim 1, characterized in that said phosphorescent substance consists of a coating of an internal part of said wheel.

4. Electromechanical component according to claim 2, characterized in that said small disk is housed in a support (22) preferably white in color.

5. Electromechanical component according to claim 4, characterized in that said phosphorescent substance is housed in a hollow glass bar (21), itself embedded in said support.

6. Electromechanical component according to one of the preceding claims, characterized in that said phosphorescent substance contains tritium.

## Patentansprüche

1. Elektromechanisches Bauelement mit Sichtanzeige, vom Typ mit einem in einem Gehäuse (11) drehbar gelagerten Rad (13), das Markierungen trägt, welche auf einer Kreisbahn angeordnet sind, die gegenüber einem Fenster (17) dieses Gehäuses vorbeiführt, dadurch gekennzeichnet, daß dieses Rad aus.einem transparenten Material besteht und daß ein Leuchtstoffkörper (20) in dem Gehäuse gegenüber demjenigen Teil dieses Rades, welcher die genannten Markierungen trägt, und wenigstens diesem Fenster zugewendet angeordnet ist, während er von ihm durch das genannte Rad getrennt ist.

2. Elektromechanisches Bauelement nach.Anspruch 1, dadurch gekennzeichnet, daß der Leuchtstoffkörper die Form eines festen Plättchens (20) aufweist, welches gegenüber dem ' Fenster (17) angeordnet ist.

3. Elektromechanisches Bauelement nach Anspruch 1, dadurch gekennzeichnet, daß dieser Leuchtstoffkörper aus einer Beschichtung eines inneren Teiles des genannten Rades besteht.

4. Elektromechanisches Bauelement nach Anspruch 2, dadurch gekennzeichnet, daß dieses Plättchen in einem Träger (22) von vorzugsweise weißer Farbe untergebracht ist.

5. Elektromechanisches Bauelement nach Anspruch 4, dadurch gekennzeichnet, daß der genannte Leuchtstoffkörper in einem hohlen Glasstäbchen (21) aufgenommen ist, welches seinerseits in den genannten Träger (22) eingelassen ist.

6. Elektromechanisches Bauelement nach einem der vorstehenden Ansprüche, dadurch gekennzeichnet, daß der Leuchtstoffkörper Tritium enthält.
